# EUROPÄISCHE PATENTSCHRIFT

(11) **EP 0 369 038 B1**
(45) Veröffentlichungstag und Bekanntmachung des Hinweises auf die Patenterteilung: **21.10.1992**
(21) Anmeldenummer: 88118194.5
(22) Anmeldetag: 02.11.1988
(51) Int. Cl.: E04H 4/10

(54) **Rolladenabdeckung mit schwimmfähigen Kunststoffhohlprofilen für Schwimmbecken**
Roller blind type swimming pool cover with boyant plastic profiles
Couverture pour piscines du type volet roulant avec des profilés flottants

(43) Veröffentlichungstag der Anmeldung: 23.05.1990
(73) Patentinhaber: Granderath, Robert, D-51469 Bergisch Gladbach (DE)
(72) Erfinder: Granderath, Robert, D-51469 Bergisch Gladbach (DE)
(74) Vertreter: Köhne, Friedrich, Dipl.-Ing.

(56) Entgegenhaltungen:
- DE-A- 2 845 411
- DE-A- 3 028 344
- FR-A- 2 063 506

## Beschreibung

Die Erfindung bezieht sich auf eine Rolladenabdeckung mit schwimmfähigen Kunststoffhohlprofilen für Schwimmbecken mit freien Beckenformen, bestehend aus mindestens zwei in unterschiedlichen Richtungen schwimmenden Rolladenteilen, deren benachbarten Enden mit einer gemeinsamen Wickelwelle einer Aufwickelvorrichtung verbunden und auf dieser aufwickelbar sind.

Eine Rolladenabdeckung der vorgenannten Art ist aus der DE-A-28 45 411 bekannt. Bei dieser Rolladenabdeckung befindet sich die Wickelwelle mit der gesamten Aufwickelvorrichtung im Abstand oberhalb der Wasseroberfläche des Schwimmbeckens. Bevorzugt ist die Aufwickelvorrichtung in einem Fahrgestell gelagert, welches mitsamt der Aufwickelvorrichtung und der Wickelwelle auf beiderseitig des Schwimmbeckens angeordneten Fahrschienen verfahrbar ist. Die beiden Rolladenteile sind entlang von Mantellinien unmittelbar an der Wickelwelle befestigt. Aus Fertigungsgründen sollen die beiden Rolladenteile möglichst gleiche Größe aufweisen, so daß das Fahrgestell mit der Wickelwelle über die Mitte des Schwimmbeckens gefahren wird. Durch das gleichzeitige Auf- und Abwickeln der beiden Rolladenteile kann das öffnen bzw. Schließen und Abdecken des Schwimmbeckens in verhältnismäßig kurzer Zeit vorgenommen werden. Die bekannte Vorrichtung benötigt jedoch, wie gesagt, seitliche Fahrschienen, die an den beiden Seitenrändern des Beckens sehr hinderlich sind. Die Vorrichtung ist auch nur bei denjenigen Schwimmbecken anwendbar, die mindestens an einer Beckenstirnseite offen sind, so daß die Vorrichtung nach außen weggefahren werden kann. Aber auch hier ist sie hinderlich, abgesehen davon, daß sie gegen Beschädigungen, Witterungseinflüsse und dergleichen geschützt werden muß. Bei den meisten großen öffentlichen Schwimmbecken sind jedoch an den Stirnenden Sprungbretter, Sprungtürme und Sprungklötze fest angebracht, die eine Verwendung der bekannten Vorrichtung ausschließen. Es kommt hinzu, daß bei geschlossenem Schwimm-Decken, d. h. bei ausgerollten Rolladenteilen wegen des Abstandes der Wickelwelle oberhalb der Wasseroberfläche zwischen den beiderseitigen Bereichen der Rolladenteile nahe der Wickelwelle einerseits und der Wasseroberfläche ein im Querschnitt im wesentlichen dreieckiger Luftraum verbleibt, so daß abgesehen von dem Aussehen der Abdeckung keine geschlossene Abdeckungsfläche auf der Wasseroberfläche gebildet werden kann.

In der Praxis haben sich mehrere andere Konstruktionen von Rolladenabdeckungen in großen Stückzahlen gut bewährt, weil sie verglichen mit weiterhin bekannten Folienabdeckungen, eine ganze Reihe von Vorteilen mit sich bringen: Erhebliche Energieeinsparung durch Wärmedämmung, so daß bei geschlossener, über das Schwimmbecken ausgebreiteter Rolladenabdeckung nur wenig Wärme aus dem Wasser austreten kann; Konvektionswärmeverlust durch Windeinwirkung bei Außenanlagen wird praktisch verhindert; in Schwimmhallen ergibt sich nur eine geringe Luftfeuchtigkeit; das Bedienen derartiger Rolladenabdeckungen ist äußerst einfach, weil in aller Regel nur ein Getriebemotor zum öffnen oder Schließen des Schwimmbeckens eingeschaltet zu werden braucht; die Rolladenabdeckung schwimmt über die Wasseroberfläche des Schwimmbeckens, ohne daß es irgendwelcher zusätzlicher Zugmittel, wie Seile, gegebenenfalls mit anhängenden Gewichten, bedarf; darüberhinaus sind Rolladenabdeckungen sehr robust und langlebig, um hier nur einige wichtige Vorteile zu nennen.

Die Verwendungsmöglichkeiten dieser bekannten Rolladenabdeckungen sind aber im wesentlichen auf rechteckige Schwimmbecken beschränkt. Dies liegt hauptsächlich daran, daß bisher nur eine einzige Rolladenabdeckung auf eine Wickelwelle einer Aufwickelvorrichtung aufgewickelt wurde, bzw. zum Schließen des Beckens von der Wickelwelle abgewickelt wurde. Aus diesem Grunde mußte die Aufwickelvorrichtung stets an einem Stirnende des Schwimmbeckens angeordnet werden. Bei dieser Anordnungsweise der Aufwickelvorrichtung an einem Stirnende des Schwimmbeckens haben sich dann zwei Ausführungen besonders bewährt, nämlich einmal eine Unterwasserausführung, wobei die Rolladenabdeckung zum Schließen des Schwimmbeckens vom Bereich des Beckenbodens unter dem innewohnenden Auftrieb vertikal nach oben bis zur Wasseroberfläche steigt und sich dann selbsttätig über die Wasseroberfläche ausbreitet. Bei der anderen Ausführung befindet sich die Aufwickelvorrichtung über dem einen stirnseitigen Rand des Schwimmbeckens, so daß die Rolladenabdeckung zum Schließen des Schwimmbeckens unter der Schwerkraft von oben bis zur Wasseroberfläche herabhängt und sich dann beim Weiterausrollen wieder selbsttätig über die Oberfläche des Schwimmbeckens schiebt. In jedem Falle sind, wie gesagt, im wesentlichen nur rechteckige Schwimmbecken mit Rolladenabdeckungen auszurüsten.

Bei kleineren kreisrunden oder ovalen Schwimmbecken ist es bekannt, diese mit Folien abzudecken, vor allem um sie vor Verschmutzung jeglicher Art und Wärmeverlust zu schützen. Das Aufbringen und Wiederabnehmen der Folienabdeckung ist meist von Hand vorzunehmen, was außerordentlich umständlich und auch nicht sicher genug ist, wenn man beispielsweise daran denkt, daß sich Regen auf der Folie ansammeln kann und sich die Folie deshalb entsprechend verformt.

In der Praxis hat sich nun im Laufe der Zeit ergeben, daß zwar die großen öffentlichen Schwimmbecken, die vor allem für Schwimmwettbewerbe benutzt werden, nach wie vor Rechteckform mit vorgeschriebenen Abmessungen in der Länge und Breite aufweisen. Im gesamten privaten und öffentlichen Freizeitbereich geht aber die Tendenz ganz eindeutig nach den sogenannten freien Beckenformen, die sich vor allem Architekten bei der Gestaltung von Außenanlagen ausdenken, um die Schwimmbecken möglichst dem zur Verfügung stehenden Gelände anzupassen.

Für all die Schwimmbecken mit freien Beckenformen sind die bisher bekannten Rolladenabdeckungen aus den vorerläuterten Gründen entweder überhaupt nicht anwendbar oder es können nur Teilflächen des Schwimmbeckens abgedeckt werden, während die übrigen Teilflächen entweder offen bleiben oder von Hand durch zusätzliche Paßstücke od. dgl. abgedeckt werden müssen, was umständlich ist und sich dementsprechend auch nicht bewährt hat.

Demgegenüber liegt der Erfindung die Aufgabe zugrunde, eine Rolladenabdeckung zu schaffen, die keinerlei Platz an allen Beckenrändern benötigt, alle Aufbauten an den Beckenrändern ermöglicht und keinerlei Behinderungen ergibt und die auf einfache und vor allem kostengünstige Weise an nahezu alle freien Beckenformen angepaßt werden kann und dabei die gesamte Wasseroberfläche abdeckt.

Die gestellte Aufgabe wird erfindungsgemäß dadurch gelöst, daß die Wickelwelle der Aufwickelvorrichtung in einem Kasten angeordnet ist, welche sich mit Abstand von entsprechenden Beckenenden und unterhalb des Beckenbodens befindet und welcher in aufgewickeltem Zustand der Abdeckung mittels einer schwenkbaren oder verschiebbaren Klappe abdeckbar ist, daß die Rolladenteile (27, 28)den Formen der zugehörigen Beckenteile angepaßt sind, und daß zwecks Abdeckung beliebiger Beckenformen die Aufwickelvorrichtung derart zu dem Schwimmbecken angeordnet ist, daß sich die beiderseitigen, von den Rolladenteilen abdeckbaren Beckenteile innerhalb der beiden vertikalen durch die Enden der Wickelwelle und unter einem Winkel von 90° zu ihrer Drehachse verlaufenden Ebenen befinden.

Vorteilhafte Ausgestaltungen der Erfindung ergeben sich aus den Unteransprüchen 2 bis 13.

In der Zeichnung ist ein Ausführungsbeispiel einer erfindungsgemäßen Rolladenabdeckung sowie Ausführungsbeispiele von Schwimmbecken mit freien Beckenformen im Schema dargestellt, und zwar zeigen
Figur 1 eine Draufsicht auf ein Schwimmbecken mit einer Rolladenabdeckung,
Figur 2 einen Vertikalschnitt zu Figur 1, wobei die Rolladenabdeckung teilweise ausgefahren ist,
Figur 3 eine Draufsicht auf eine andere Beckenform mit einem rechteckigen Hauptbecken und an gegenüberliegenden Enden mit halbkreisförmigen treppenartigen Ausbuchtungen,
Figur 4 eine Draufsicht auf ein anderes Schwimmbecken in U-Form mit drei Beckenteilen,
Figur 5 eine unregelmäßige ovale Beckenform,
Figur 6 eine Draufsicht auf ein nierenförmiges Schwimmbecken,
Figur 7 ein Schwimmbecken mit trapezförmigen Beckenteilen und
Figur 8 ein Schwimmbecken in abgerundeter U-Form.

Die Figuren 1 und 2 zeigen ein Schwimmbecken 1 mit zwei Seitenwänden 2, 3, zwei Stirnwänden 4, 5 und dazwischen verlaufenden Schrägwänden 6, 7, 8 und 9. Diese Wände sind wie üblich einstückig und wasserdicht mit einem Beckenboden 10 verbunden. Bei dem dargestellten Ausführungsbeispiel ist nun unterhalb des Beckenbodens ein U-förmiger Kasten 11 eingelassen, und zwar mit Abstand von den beiden Stirnwänden 4 und 5 des Schwimmbeckens 1 und nach Figur 1 quer zu diesem verlaufend. Der Kasten 11 erstreckt sich über die gesamte Breite des Schwimmbeckens zwischen den beiden Seitenwänden 2 und 3. Der Kasten 11 dient zur Aufnahme einer Wickelwelle 12, deren Länge im wesentlichen mit der Länge des Kastens 11 übereinstimmt, so daß sich die Enden 13 und 14 der Wickelwelle 12 mit etwas Spiel benachbart zu den Stirnflächen des Kastens befinden. An den Enden der Wickelwelle befinden sich nach außen führende Lagerzapfen 15 und 17, die in vereinfacht gezeichneten Lagern 16 und 18 gehalten sind. Die in den Stirnwänden des Kastens 11 vorgesehenen Ausnehmungen bzw. Durchbohrungen sind gut abgedichtet, so daß aus dem Schwimmbecken bzw. dem Innenraum des Kastens 11 keinerlei Wasser nach außen austreten kann. An dem einen Ende ist die Wickelwelle 12 über den Lagerzapfen 17 mit einem nicht gezeichneten Antrieb, beispielsweise einem elektrischen Getriebemotor, verbunden, der in beiden Drehrichtungen einschaltbar und durch Endschalter ausschaltbar ist. Der Getriebemotor ist in einem Antriebsgehäuse 19 untergebracht. An der Oberseite ist der Kasten 11 durch eine schwenkbare Klappe 20 bzw. durch einen Deckel verschließbar. In Figur 2 ist die Klappe 20 in vertikaler Öffnungsstellung gezeichnet. Zum Schließen kann sie in Richtung des Pfeils 21 um eine Schwenkachse 22 geschwenkt und im übrigen in den beiden Endstellungen arretiert werden. Die Schwenkachse 22 ist ebenfalls in Lagern 23 und 24 gehalten und an einem Ende, gemäß Figur 1, mit einem Antrieb verbunden, der sich in dem Antriebsgehäuse 25 befindet. Zur besseren Veranschaulichung der Funktion sind zwei Antriebsgehäuse 19 und 25 dargestellt, in der Praxis sind aber beide Antriebe in einem einzigen Antriebsgehäuse untergebracht, welches durch einen nach oben hin führenden Schacht leicht zugänglich ist. Statt einer schwenkbaren Klappe 20 kann man auch einen im Niveau des Beckenbodens 10 verschiebbaren Deckel vorsehen.

An der Wickelwelle 12 sind über deren Länge verteilt mehrere auf Zug beanspruchte Bänder 26 befestigt. Die anderen Enden der Bänder 26 greifen an einer Verbindungsstelle 29 der Rolladenabdeckung an. Die Rolladenabdeckung ist aus schwimmfähigen Kunststoffhohlprofilen zusammengesetzt, und zwar sind die Kunststoffhohlprofile gelenkig zueinander ausgebildet. Außerdem sind die Kunststoffhohlprofile in ihrer Längsrichtung zueinander unverschieblich gehalten, so daß die Kunststoffhohlprofile an ihren Enden keiner Führung bedürfen und somit die Rolladenabdeckung in jeder beliebigen, dem Schwimmbecken angepaßten Form zugeschnitten werden kann. Die Bänder 26 greifen nun an einer solchen Verbindungsstelle 29 an der Rolladenabdeckung an, daß mindestens zwei in unterschiedlichen Richtungen schwimmende Rolladenteile, beim Ausführungsbeispiel nach den Figuren 1 und 2 die Rolladenteile 27 und 28 entstehen. Wenn bei der Betrachtung der Figur 2 die Wickelwelle 12 im Uhrzeigersinn gedreht wird, so werden zunächst die Bänder 26 und anschließend die beiden Rolladenteile 27, 28 auf der Wickelwelle 12 aufgewickelt. Vorteilhafterweise ist die Drehrichtung der Wickelwelle 12, in diesem Beispiel die Drehrichtung im Uhrzeigersinn, beim Aufwickeln derart zu wählen, daß jeweils die kürzeren Rolladenteile, beim Ausführungsbeispiel das Rolladenteil 28, die Innenlagen und die längeren Rolladenteile, beim Ausführungsbeispiel das Rolladenteil 27, die Außenlagen des Wickels bilden. Auf diese Weise ergeben sich keinerlei Probleme beim gemeinsamen Aufwickeln der Rolladenteile auf der gemeinsamen Wickelwelle 12. Nach dem vollständigen Aufwickeln der Rolladenteile auf der Wickelwelle 12 kann die Klappe 20 geschlossen und beispielsweise durch eine selbsthemmenden Getriebemotor arretiert werden. Das Schwimmbecken kann nun völlig unbehindert durch die Rolladenabdeckung benutzt werden.

Zum Schließen des Beckens, d.h. zum Ausrollen der Rolladenabdeckung, wird zunächst die Klappe 20 geöffnet, sodann wird die Wickelwelle entgegen dem Uhrzeigersinn gedreht, so daß zunächst das äußere Ende des längeren Rolladenteiles 27 vertikal nach oben schwimmt, und zwar durch Wirkung des Auftriebs. Sobald das erste Kunststoffhohlprofil die Wasseroberfläche 30 erreicht, kippt es bei der Betrachtung der Figur 2 nach rechts um, was sich bei allen nachfolgenden Kunststoffhohlprofilen wiederholt, so daß das Rolladenteil 27 in Richtung des rechten Pfeils 31 ausschwimmt. Sobald dann das äußerste Kunststoffhohlprofil des weiteren Rolladenteils 28 an die Wasseroberfläche 30 gelangt, kippt es nach links, so daß dieses Rolladenteil 28 in entgegengesetzter Richtung wie das Rolladenteil 27 in Richtung des linken Pfeils 32 ausschwimmt. Das Auseinandertreiben der beiden Rolladenteile 27 und 28 wird noch dadurch begünstigt, daß sich während des Aufschwimmens der Rolladenteile besonders im oberen Bereich unterhalb der Wasseroberfläche ein keilförmiger Spalt 33 bildet, der mit Wasser gefüllt ist. Dieses Wasser in dem keilförmigen Spalt drückt nun während des Ausschwimmvorganges ständig auf die beiden Rolladenteile und begünstigt das Auseinanderschwimmen, bis schließlich die Verbindungsstelle 29 an die Wasseroberfläche 30 gelangt und das gesamte Schwimmbecken abgedeckt ist.

Durch die besondere Anordnungsweise der Wickelwelle 12 und der gesamten dazugehörigen Aufwickelvorrichtung zu dem Schwimmbecken gelingt es, die Rolladenabdeckung im vorliegenden Ausführungsbeispiel in zwei Rolladenteile aufzuteilen, die in unterschiedlichen Richtungen über die Wasseroberfläche 30 des Schwimmbeckens schwimmen und somit entsprechend zwei, natürlich zusammengehörende, Beckenteile abdecken. Die Anordnung der Aufwickelvorrichtung zu dem Schwimmbecken ist in jedem Falle so zu treffen, daß sich die beiderseitigen von den Rolladenteilen abdeckbaren Beckenteile innerhalb der beiden vertikalen durch die Enden 13, 14 der Wickelwelle 12 und unter einem Winkel von 90° zu der Drehachse der Wickelwelle 12 verlaufenden Ebenen befinden. Beim Ausführungsbeispiel nach Figur 1 verlaufen die beiden Ebenen also unmittelbar auf der Innenseite der beiden Seitenwände 2 und 3 und senkrecht zur Bildebene der Figur 1. Die beiden Beckenteile und dementsprechend die beiden Rolladenteile befinden sich zu beiden Seiten der Verbindungsstelle 29, die in Figur 1 als strichpunktierte Linie eingezeichnet ist.

Normalerweise sind die beiden Rolladenteile 27, 28 zu einem einzigen, der Schwimmbeckenfläche entsprechenden Rolladen miteinander verbunden, so daß sich in geschlossenem, abgedecktem Zustand des Schwimmbeckens auch eine gleichmäßige ungeteilte Rolladenabdeckung über der gesamten Fläche zeigt. Nur entlang der Verbindungslinie 29 sind dann auf der Unterseite mehrere über die Breite des Rolladens verteilte Bänder 26 befestigt, die, wie beschrieben, die Verbindung mit der Wickelwelle 12 herstellen und deren Länge mindestens dem Abstand zwischen der Wickelwelle 12 und der Wasseroberfläche 30 des Schwimmbeckens entspricht.

Die Anordnungsweise des Kastens 11 und der Aufwickelvorrichtung mit der Wickelwelle 12 ist bei dem Ausführungsbeispiel der Figuren 1 und 2 nicht auf die dargestellte Stellung beschränkt, sondern kann innerhalb des Bereichs zwischen den beiden Seitenwänden 2 und 3 variiert werden. Bei der Anordnung in der Mitte zwischen den beiden Stirnwänden 4 und 5 ergäbe sich eine symmetrische Ausbildung der beiden Rolladenteile.

Es wurde oben bereits dargelegt, daß die Kunststoffhohlprofile gelenkig zueinander ausgebildet sind. Da an der Verbindungsstelle 29 eine besonders große Gelenkigkeit erwünscht ist, kann an dieser Stelle auch eine besondere Gelenkachse oder ein besonderes Gelenkprofil eingefügt werden. In einfacheren Fällen genügt es auch, wenn je zwei Kunststoffhohlprofile an den einander zugekehrten Rändern der Rolladenteile durch Schrauben, Nieten oder Kleben miteinander verbunden sind. Die Gelenkbewegungen übernehmen dann die benachbarten Kunststoffhohlprofile.

Um ein möglichst zylindrisches Aufwickeln der Rolladenteile auf der Wickelwelle 12 zu erreichen, ist es ferner vorteilhafte, die Rolladenteile derart miteinander zu verbinden, daß mindestens ein Rolladenteil über die Verbindungslinie 29 nach der Wickelwelle zu verlängert ist und die Kante dieses Verlängerungsteiles zur Anbringung der Bänder 26 und damit zur Verbindung mit der Wickelwelle 12 dient. Die Länge des Verlängerungsteiles entspricht vorteilhafterweise etwa dem halben Umfang der Wickelwelle.

In besonderen Fällen, in denen es auf möglichst große Beweglichkeit der Rolladenteile auf der Schwimmbeckenoberfläche ankommt, können die Rolladenteile auch einzeln mittels separater Bänder mit der gemeinsamen Wickelwelle verbunden werden.

Die Figuren 3 bis 8 veranschaulichen weitere in der Praxis häufig vorkommende freie Beckenformen, die, ebenso wie das Schwimmbecken nach Figur 1, bisher nicht durch Rolladenabdeckungen abgedeckt werden konnten. Figur 3 zeigt z.B. ein rechteckiges Schwimmbecken 34 mit halbkreisförmigen, an den Stirnenden anschließenden Treppenansätzen 35 und 36. Durch die erfindungsgemäße Anordnungsweise kann nun das gesamte Becken und die Rolladenabdeckung in zwei Teile oder Abschnitte aufgeteilt werden. Wenn die Wickelwelle 12 bei diesem Ausführungsbeispiel etwa an der Stelle der gezeichneten strichpunktierten Linie angeordnet wird, so können die beiden Rolladenteile in Richtung der beiden Pfeile 31 und 32 auseinandergefahren werden, so daß bei entsprechender Formgestaltung der beiden Rolladenteile die gesamte Oberfläche des Schwimmbeckens abdeckbar ist.

Figur 4 zeigt ein weiteres kompliziertes U-förmiges Schwimmbecken. Durch die erfindungsgemäße Anordnung der Wickelwelle 12, entsprechend der strichpunktiert gezeichneten Linie, ergeben sich drei Beckenteile 38, 39 und 40, wobei zu dem letzteren noch eine Ausbuchtung 41 hinzugehört. In diesem Falle empfiehlt es sich, entsprechend drei Rolladenteile auf der Wickelwelle aufzuwickeln. Die drei Rolladenteile schwimmen dann in Richtung der Pfeile 42, 43 und 44 einwärts bzw. auswärts.

Figur 5 zeigt ein unregelmäßiges Ovalbecken 45, das durch die Anordnungsweise der Wickelwelle entsprechend der strichpunktierten Linie 12 aufteilbar ist, so daß die beiden Rolladenteile entsprechend den beiden Beckenteilen geformt und in Richtung der Pfeile 46 und 47 bewegt werden können. Bei dem nierenförmigen Becken 48 nach Figur 6 empfiehlt sich die Anordnung der Wickelwelle 12 wie dargestellt, und das Bewegen der Rolladenteile in Richtung der Pfeile 49 und 50.

Figur 7 zeigt ein Schwimmbecken 51, das aus drei trapezförmig zusammengefügten Beckenteilen 52, 53 und 54 besteht. Hier empfiehlt sich die Anordnung der Wickelwelle 12 wie mit strichpunktierter Linie dargestellt ist, so daß das Ausschwimmen der beiden Rolladenteile in Richtung der Pfeile 55 und 56 erfolgen kann. Bei dem abgerundeten U-förmigen Schwimmbecken 57 nach Figur 8 kann die Anordnungsweise der Wickelwelle 12 entsprechend der strichpunktierten Linie vorgenommen werden, so daß zwei Rolladenteile in Richtung der Pfeile 58 und 59 einerseits und 60 andererseits ausschwimmen können.

Bei dem oben beschriebenen Ausführungsbeispiel nach den Figuren 1 und 2 befindet sich die gesamte Aufwickelvorrichtung mit der Wickelwelle unterhalb des Beckenbodens. Diese Ausführung empfiehlt sich besonders für große öffentliche Schwimmbecken, wenn diese mit dem Kasten 11 neu geplant und erstellt werden.

Rolladenabdeckungen bestehen im allgemeinen, so auch bei dem oben erläuterten Ausführungsbeispiel, ausschließlich aus schwimmfähigen Kunststoffhohlprofilen, die an ihren Längskanten gelenkig bzw. zueinander schwenkbar miteinander verbunden sind. Aus Kostenersparnisgründen und vor allem bei kleineren Schwimmbecken, kann man die Kunststoffhohlprofile auch mit schwimmfähigen Kunststoffolien kombinieren, d.h. man kann abschnittsweise ein Kunststoffhohlprofil oder mehrere miteinander verbundene Kunststoffhohlprofile mit zwischengeschalteten Kunststoffolienflächen kombinieren. Die Kunststoffolienteile sind dann an ihren Rändern mit den benachbarten Kunststoffhohlprofilen verbunden. Neben der Kostenersparnis bringen derartige Rolladenabdeckungen den weiteren Vorteil mit sich, daß die Rolladenabdeckung in auf der Wickelwelle aufgewickeltem Zustand einen wesentlich kleineren Durchmesser des Wickels aufweist. Auch das Gewicht der Rolladenabdeckung kann insgesamt verringert werden und damit im Zusammenhang kann dann auch der Durchmesser der Wickelwelle klein gehalten werden.

Es wurde weiter oben bereits erläutert, daß die Kunststoffhohlprofile und ggfs. auch die Kunststoffolienteile schwimmfähig sind. Bei den Kunststoffhohlprofilen kann man dies dadurch erreichen, daß die Enden der Hohlkammern durch Einsatz von Endstücken und Versiegeln wasserdicht verschlossen werden. Bei der erfindungsgemäßen Rolladenabdeckung ist es in diesem Zusammenhang besonders vorteilhaft, daß die Enden der Kunststoffhohlprofile und ggfs. die Kunststoffolienteile der Beckenform entsprechend abgeschrägt sind. Dadurch werden Stufen zwischen den Enden der Kunststoffhohlprofile und der sonstigen Abdeckungsteile vermieden. Es ergibt sich ein gutes Aussehen und eine vollständige Abdeckung der Wasseroberfläche, auch entlang dem gesamten Beckenrand.

## Patentansprüche

1. Rolladenabdeckung mit schwimmfähigen Kunststoffhohlprofilen für Schwimmbecken, mit freien Beckenformen, bestehend aus mindestens zwei in unterschiedlichen Richtungen (31, 32) schwimmenden Rolladenteilen (27, 28), deren benachbarten Enden mit einer gemeinsamen Wickelwelle (12) einer Aufwickelvorrichtung (11 bis 25) verbunden und auf dieser aufwickelbar sind, dadurch gekennzeichnet, daß die Wickelwelle (12) der Aufwickelvorrichtung (11 bis 25) in einem Kasten (11) angeordnet ist, welcher sich mit Abstand von entsprechenden Beckenenden (4, 5) und unterhalb des Beckenbodens (10) befindet und welcher in aufgewickeltem Zustand der Abdeckung mittels einer schwenkbaren oder verschiebbaren Klappe (20) abdeckbar ist, daß die Rolladenteile (27, 28) den Formen der zugehörigen Beckenteile angepaßt sind, und daß zwecks Abdeckung beliebiger Beckenformen die Aufwickelvorrichtung derart zu dem Schwimmbecken (1) angeordnet ist, daß sich die beiderseitigen, von den Rolladenteilen (27, 28) abdeckbaren Beckenteile innerhalb der beiden vertikalen durch die Enden (13, 14) der Wickelwelle (12) und unter einem Winkel von 90° zu ihrer Drehachse verlaufenden Ebenen befinden.

2. Rolladenabdeckung nach Anspruch 1, dadurch gekennzeichnet, daß zwischen den Rolladenteilen (27, 28) und der Wickelwelle (12) mehrere über die Breite des Rolladens verteilte Bänder (26) befestigt sind.

3. Rolladenabdeckung nach Anspruch 2, dadurch gekennzeichnet, daß die Länge der Bänder (26) mindestens dem Abstand zwischen der Wickelwelle (12) und der Wasseroberfläche (30) entspricht.

4. Rolladenabdeckung nach einem der vorhergehenden Ansprüche, dadurch gekenn- zeichnet, daß die Drehrichtung der Wickelwelle (12) beim Aufwickeln derart gewählt ist, daß jeweils die kürzeren Rolladenteile (28) die Innenlagen und die längeren Rolladenteile (27) die Außenlagen des Wickels bilden.

5. Rolladenabdeckung nach einem der Ansprüche 2 bis 4, dadurch gekennzeichnet, daß die Rolladenteile (27, 28) zu einem einzigen, der Schwimmbeckenfläche entsprechenden Rolladen miteinander verbunden sind, und daß die Bänder (26) im Bereich der Verbindungsstelle (29) zwischen den Rolladenteilen (27, 28) angreifen.

6. Rolladenabdeckung nach Anspruch 5, dadurch gekennzeichnet, daß je zwei Kunststoffhohlprofile an den einander zugekehrten Rändern der Rolladenteile (27, 28) durch Schrauben, Nieten oder Kleben miteinander verbunden sind.

7. Rolladenabdeckung nach einem der vorhergehenden Ansprüche, dadurch gekennzeichnet, daß die Rolladenteile (27, 28) derart miteinander verbunden sind, daß mindestens ein Rolladenteil über die Verbindungsstelle (29) hinaus verlängert ist und an der Kante dieses Verlängerungsteiles Bänder (26) zur Verbindung mit der Wickelwelle (12) befestigt sind.

8. Rolladenabdeckung nach Anspruch 7, dadurch gekennzeichnet, daß die Länge des Verlängerungsteiles etwa dem halben Umfang der Wickelwelle (12) entspricht.

9. Rolladenabdeckung nach Anspruch 2 oder 3, dadurch gekennzeichnet, daß jedes Rolladenteil (27, 28) mittels separater Bänder (26) mit der gemeinsamen Wickelwelle (12) verbunden ist.

10. Rolladenabdeckung nach einem der vorhergehenden Ansprüche, dadurch gekennzeichnet, daß sowohl die Wickelwelle (12) der Aufwickelvorrichtung als auch die Klappe (20) motorisch angetrieben sind.

11. Rolladenabdeckung nach einem der vorhergehenden Ansprüche, dadurch gekennzeichnet, daß die Kunststoffhohlprofile gelenkig und in ihrer Längsrichtung unverschieblich zueinander ausgebildet sind.

12. Rolladenabdeckung nach einem der vorhergehenden Ansprüche, gekennzeichnet durch die abschnittsweise Kombination von Kunststoffhohlprofilen mit Kunststoffolienteilen.

13. Rolladenabdeckung nach einem der vorhergehenden Ansprüche, dadurch gekennzeichnet, daß die Enden der Kunststoffhohlprofile und gegebenenfalls der Kunststoffolienteile der Beckenform entsprechend abgeschrägt sind.

## Claims

1. Roller blind cover with floatable plastics hollow sections for swimming pools, with free pool shapes, consisting of at least two roller blind parts (27, 28) floating in different directions (31, 32), whereof adjacent ends are connected to a common winding shaft (12) of a winding device (11 to 25) and can be wound up on the latter, characterised in that the winding shaft (12) of the winding device (11 to 25) is located in a box (11), which is located at a distance from the corresponding ends of the pool (4, 5) and below the bottom of the pool (10) and which in the wound-up state of the cover can be covered by means of a hinged or slideable flap (20), that the roller blind parts (27, 28) are adapted to the shapes of the associated parts of the pool and that for the purpose of covering any pool shapes, the winding device is located with respect to the swimming pool (1) such that the bilateral parts of the pool able to be covered by the roller blind parts (27, 28) are located within the two vertical planes extending through the ends (13, 14) of the winding shaft (12) and at an angle of 90° with respect to its axis of rotation.

2. Roller blind cover according to Claim 1, characterised in that a plurality of bands (26) distributed over the width of the roller blind are attached between the roller blind parts (27, 28) and the winding shaft (12).

3. Roller blind cover according to Claim 2, characterised in that the length of the bands (26) corresponds at least to the distance between the winding shaft (12) and the surface of the water (30).

4. Roller blind cover according to one of the preceding Claims, characterised in that the direction of rotation of the winding shaft (12) at the time of winding is chosen so that the shorter parts of the roller blind (28) form the inner layers and the longer parts of the roller blind (27) form the outer layers of the roll.

5. Roller blind cover according to one of Claims 2 to 4, characterised in that the roller blind parts (27, 28) are connected to each other as a single roller blind corresponding to the surface of the swimming pool, and that the bands (26) act in the region of the connecting point (29) between the roller blind parts (27, 28).

6. Roller blind cover according to Claim 5, characterised in that respectively two plastics hollow sections on the facing edges of the roller blind parts (27, 28) are connected to each other by screws, rivets or sticking.

7. Roller blind cover according to one of the preceding Claims, characterised in that the roller blind parts (27, 28) are connected to each other so that at least one roller blind part is extended beyond the connecting point (29) and bands (26) for connection to the winding shaft (12) are attached to the edge of this extension part.

8. Roller blind cover according to Claim 7, characterised in that the length of the extension part corresponds approximately to half the periphery of the winding shaft (12).

9. Roller blind cover according to Claim 2 or 3, characterised in that each roller blind part (27, 28) is connected to the common winding shaft (12) by means of separate bands (26).

10. Roller blind cover according to one of the preceding Claims, characterised in that both the winding shaft (12) of the winding device as well as the flap (20) are motordriven.

11. Roller blind cover according to one of the preceding Claims, characterised in that the plastics hollow sections are constructed to be flexible and are not able to move with respect to each other in their longitudinal direction.

12. Roller blind cover according to one of the preceding Claims, characterised by the sectional combination of plastics hollow sections with plastics sheeting parts.

13. Roller blind cover according to one of the preceding Claims, characterised in that the ends of the plastics hollow sections and possibly of the plastics sheeting parts are bevelled to correspond to the shape of the pool.

## Revendications

1. Couverture à volet roulant en profilés creux susceptibles de flotter en matière plastique pour bassins de natation, à formes libres de bassin, se composant d'au moins deux éléments (27, 28) de volet roulant flottant dans des directions différentes (31, 32) dont les extrémités voisines sont reliées à un arbre d'enroulement commun (12) d'un dispositif d'enroulement (11 à 25) et peuvent être enroulées sur celui-ci,
caractérisée en ce que l'arbre d'enroulement (12) du dispositif d'enroulement (11 à 25) est disposé dans un boîtier (11) qui se trouve à distance des extrémités correspondantes (4, 5) de bassin et au-dessous du fond (10) de bassin et qui peut être recouvert, dans l'état enroulé de la couverture, au moyen d'un volet pivotant ou coulissant, en ce que les éléments (27, 28) de volet roulant sont adaptés aux formes des éléments associés de bassin et en ce que le dispositif d'enroulement est disposé par rapport au bassin de natation (1), en vue de couvrir le bassin de natation d'une forme choisie à volonté, d'une manière telle que les éléments de bassin situés des deux côtés, qui peuvent être couverts par les éléments (27, 28) de volet roulant, se trouvent à l'intérieur des deux plans verticaux passant par les extrémités (13, 14) de l'arbre d'enroulement (12) et formant un angle de 90° avec son axe de rotation.

2. Couverture à volet roulant selon la revendication 1, caractérisée en ce que plusieurs bandes (26) réparties sur la largeur du volet roulant sont fixées entre les éléments (27, 28) de volet roulant et l'arbre d'enroulement (12);

3. Couverture à volet roulant selon la revendication 2, caractérisée en ce que la longueur des bandes (26) correspond au moins à la distance entre l'arbre d'enroulement (12) et la surface de l'eau (30).

4. Couverture à volet roulant selon l'une des revendications précédentes, caractérisée en ce que la direction de rotation de l'arbre d'enroulement lors du déroulement est choisie de telle manière que les éléments plus courts (28) de volet roulant constituent les couches intérieures et les éléments plus longs (27) de volet roulant constituent les couches extérieures de l'enroulement.

5. Couverture à volet roulant selon l'une des revendications 2 à 4, caractérisée en ce que les éléments (27, 28) de volet roulant sont reliés entre eux pour former un volet roulant unique correspondant à la surface du bassin de natation et en ce que les bandes (26) sont disposées dans la zone de la position (29) de liaison entre les éléments (27, 28) de volet roulant.

6. Couverture à volet roulant selon la revendication 5, caractérisée en ce que les profilés creux en matière plastique sont assemblés deux à deux, par vissage, rivetage ou collage, aux bords tournés l'un vers l'autre des éléments (27, 28) de volet roulant.

7. Couverture à volet roulant selon l'une des revendications précédentes caractérisée en ce que les éléments (27, 28) de volet roulant sont reliés entre eux d'une manière telle qu'au moins un élément de volet roulant est prolongé au-delà de la position de liaison (29) et en ce que des bandes (26) de liaison avec l'arbre d'enroulement (12) sont fixées à l'arête de cet élément de prolongation.

8. Couverture à volet roulant selon la revendication 7, caractérisée en ce que la longueur de l'élément de prolongation correspond à peu près à la moitié de la périphérie de l'arbre d'enroulement 12.

9. Couverture à volet roulant selon la revendication 2 ou 3, caractérisée en ce que chaque élément (27, 28) de volet roulant est relié à l'arbre d'enroulement commun (12) au moyen de bandes séparées (26).

10. Couverture à volet roulant selon l'une des revendications précédentes, caractérisée en ce que tant l'arbre d'enroulement (12) du dispositif d'enroulement que le volet (20) sont entraînés par moteur.

11. Couverture à volet roulant selon l'une des revendications précédentes, caractérisée en ce que les profilés creux en matière plastique sont réalisés de manière articulée et ne peuvent glisser l'un par rapport à l'autre dans leur direction longitudinale.

12. Couverture à volet roulant selon l'une des revendications précédentes, caractérisée par une combinaison partielle de profilés creux en matière plastique et d'éléments de feuille de matière plastique.

13. Couverture à volet roulant selon l'une des revendications précédentes, caractérisée en ce que les extrémités des profilés creux en matière plastique et éventuellement des éléments de feuille de matière plastique sont découpés en biais pour correspondre à la forme du bassin.
